# EUROPÄISCHE PATENTSCHRIFT

(11) **EP 0 679 318 B1**
(45) Veröffentlichungstag und Bekanntmachung des Hinweises auf die Patenterteilung: **04.04.2001**
(21) Anmeldenummer: 95900076.1
(22) Anmeldetag: 11.11.1994
(51) Int. Cl.: H04Q 1/32, H04Q 1/12

(54) **FUNKANTENNEN-ANORDNUNG FÜR DEN DEZIMETERWELLENBEREICH AUF EINEM KRAFTFAHRZEUG**
UHF-WAVEBAND RADIO-ANTENNA ASSEMBLY FOR VEHICLES
ENSEMBLE ANTENNE RADIO POUR LA BANDE D'ONDES DECIMETRIQUES MONTE SUR VEHICULES

(30) Priorität: 16.11.1993 DE 4339162
(43) Veröffentlichungstag der Anmeldung: 02.11.1995
(73) Patentinhaber: FUBA Automotive GmbH & Co. KG, 31162 Bad Salzdetfurth (DE)
(72) Erfinder: LINDENMEIER, Heinz, D-82152 Planegg (DE); HOPF, Jochen, D-85540 Haar (DE); REITER, Leopold, D-82205 Gilching (DE); KRONBERGER, Rainer, D-85521 Ottobrunn (DE)
(86) Internationale Anmeldenummer: DE9401336
(87) Internationale Veröffentlichungsnummer: WO9514354

(56) Entgegenhaltungen:
- WO-A-91/09435
- WO-A-93/23890
- WO-A-94/29926
- US-E- R E33 743
- PATENT ABSTRACTS OF JAPAN vol. 9 no. 197 (E-335) [1920] ,14.August 1985 & JP,A,60 064505 (MATSUSHITA ) 13.April 1985,
- IEEE ANTENNAS AND PROPAGATION SOCIETY INTERNATIONAL SYMPOSIUM 1992 DIGEST , Bd. TWO, Juli 1992 CHICAGO,ILLINOIS,USA, Seiten 1089-1092, HAMER ET AL. 'EXPERIMENTAL VEHICULAR ANGLE-DIVERSITY ANTENNA USING MUTUAL COUPLING'
- IEICE TRANSACTIONS, Bd. E74, no.10, Oktober 1991 TOKYO JP, Seiten 3202-3209, XP 000279303 YAMADA ET AL. 'Diversity Antennas for Base and Mobile Stations in Land Mobile Communication Systems '

## Beschreibung

Die Erfindung betrifft eine Funkantennen-Anordnung für Fahrzeuge für Funkverbindungen mit terrestrischen Funkstellen im Frequenzbereich des Dezimeterwellenbereichs nach dem Oberbegriff des Anspruchs 1 bzw. des Anspruchs 10. Eine derartige Funkantennen-Anordnung kann vorteilhaft eingesetzt werden z.B. für die Funksysteme der Mobilkommunikation (Autotelefon im D- oder E-Netz oder für Bündelfunksysteme).

Derartige Antennen sind in der nicht vorveröffentlichten Druckschrift WO-A1-9429926 beschrieben, die auf die Anmelderin der vorliegenden Erfindung zurückgeht und Stand der Technik im Sinne von Art. 54 (3) EPÜ bildet. Zum besseren Verständnis der vorliegenden

Erfindung soll zunächst diese Funkantenen-Anordnung nach dieser Druckschrift mit den ihr zugrunde liegenden Problemen kurz erläutert werden.
Derartige Antennen sind aus der täglichen Funkpraxis bekannt und sind in der Regel stabförmige Antennen mit dem Charakter eines elektrischen Monopols oder Dipols und werden entweder auf dem Fahrzeugdach, auf einem der Kotflügel oder, wenn kein Montageloch in der Fahrzeugkarosserie angebracht werden soll, auch im oberen Bereich der Fahrzeugheckscheibe aufgebracht, wobei das Antennenelement dann außen auf der Glasscheibe befestigt wird und häufig kapazitiv durch die Glasscheibe hindurch gespeist wird. Eine derartige Antenne ist aus der Druckschrift USA-A-4 764 773 ..... bekannt.

**Nachteile** dieser bekannten Antennenformen ergeben sich aus der Forderung der Funkpraxis, daß bei vorgegebener Sendeleistung in keiner Horizontalrichtung durch Einbrüche im Horizontaldiagramm die Strahlungsdichte bei vertikaler Polarisation unter einen minimal geforderten Wert absinkt. Gleichzeitig sollen die Abmessungen der Antennenelemente möglichst klein sein. Dabei sind speziell die Formen der Länge λ/4 oder darunter wegen ihrer geringen Abmessungen besonders erwünscht.

Die für Kraftfahrzeugfunkantennen angestrebte Charakteristik der Horizontaldiagramme mit einer möglichst gleichmäßigen Abstrahlung in alle azimutalen Raumrichtungen wird in der Praxis deshalb mit elektrisch kurzen Antennenelementen nach dem Stand der Technik nur durch rotationssymmetrische Elemente in der Mitte des Fahrzeugdaches angenähert erreicht. Hierbei bildet das Fahrzeugdach als eine im wesentlichen ebene Teilfläche der Karosserie mit horizontaler Ausrichtung bei mittiger Anbringung des Antennenelements eine Umgebung, bei der sich aufgrund ihrer Größe die Rotationssymmetrie der Abstrahlung weitgehend ungestört ausbilden kann. Mit auf dem Dach außermittig angebrachten, oder mit den auf die Fahrzeugscheibe aufgeklebten, oder am Kotflügel angebrachten Antennen ergeben sich durch die Strahlungsverkopplung mit der in Bezug auf die Antenne in der näheren Umgebung rotationsunsymmetrisch wirkenden Fahrzeugkarosserie in Kombination mit den Inhomogenitäten der Karosserieform (Kanten) oder des Materials (Übergang Blech-Scheibe) unerwünschte und teilweise nicht mehr tolerierbare Verformungen des Horizontaldiagramms, insbesondere Strahlungskompensationen, welche starke Einzüge im Horizontaldiagramm bewirken.

Bei Anbringung des Antennenelements im Bereich des Fahrzeughecks wird häufig speziell die Abstrahlung im Raumwinkelbereich nach vorne unzulässig reduziert. Außerdem tritt mit höher werdender Frequenz eine ausgeprägte Aufzipfelung des Diagramms ein. Dies führt insbesondere in den Minima der Horizontalstrahlung bei vorgegebener Strahlungsleistung im Sendebetrieb häufig zu unerwünscht kleinen Strahlungsdichten am Empfangsort, d.h. zu unerwünscht großer Funkfelddämpfung. Die durch diese Verkopplung gegebene Einschränkung bezüglich der möglichen Montagepunkte stellt in der Praxis einen entscheidenden Nachteil dar. Aus Sicht der Fahrzeughersteller sind jedoch elektrisch vorteilhafte Montagepunkte, wie z.B. die Dachmitte, aus verschiedenen fahrzeugtechnischen Gründen unerwünscht, z.B. wegen des erforderlichen Einbauraums für Schiebedächer.

Eine Reduktion der Verkopplung mit der Fahrzeugkarosserie kann durch spezielle Antennenelemente erreicht werden, deren Strahlungsschwerpunkt deutlich entfernt von der Karosserie liegt, was gewöhnlich zu sehr großen Aufbauhöhen führt. Diese Technik zielt darauf ab, geringe Ströme auf der Karosserieoberfläche zu erzeugen, um den rotationsunsymmetrischen Strahlungsanteil möglichst klein zu halten. Sehr gute Entkopplungsgrade von der Karosserie werden häufig dadurch erzielt, daß Antennen der Länge λ/2 über eine Speiseleitung im Abstand mehrerer Dezimeter (oft mehr als 50 cm) über der Fahrzeugkarosserie angebracht werden, wodurch sich eine nachteilig große Bauhöhe der gesamten Antennenanordnung ergibt. Bei Anbringung λ/2-langer Antennenelemente auf der Fahrzeugkarosserie - sei es auf dem leitenden Karosserieblech oder auf der Rückfensterscheibe ist der rotationsunsymmetrische Einfluß der Fahrzeugkarosserie dadurch gemildert, daß auf dem Antennenelement in der Nähe der Karosserie, also im Speisepunkt, nur vergleichsweise geringe Ströme fließen. Eine derartige Antenne ist aus der Offenlegungsschrift OS 4007824.8 bekannt.

Derartige Antennen weisen demnach zwangsweise eine Länge auf, die deutlich größer ist als λ/4, nämlich λ/2 oder länger, wodurch neben der trotzdem oft unzureichenden Rotationssymmetrie der Abstrahlung ebenfalls für die Praxis ein gravierender Nachteil, z.B. wegen erhöhter Windgeräusche, gegeben ist.

Insbesondere kürzere, im wesentlichen vertikal polarisierte Monopol-Antennenelemente mit einer Länge von λ/4 oder kleiner führen im Speisepunkt starke Ströme und sind im Hinblick auf ihr Strahlungsdiagramm bezüglich ihres Aufbaus auf eine elektrisch leitende Karosserieteilfläche angewiesen, welche in allen azimutalen Richtungen über eine Strecke von mindestens zwei Wellenlängen weitgehend eben und horizontal orientiert ist. Ist diese Bedingung nicht erfüllt, weil das Antennenelement z.B. in der Nähe einer Knicklinie der Karosserie, also in der Nähe der Berandung einer Teilfläche angebracht ist, wo diese Teilfläche der Fahrzeugkarosserie mit einer anderen Teilfläche mit unterschiedlicher Neigung zusammenstößt, dann ergibt sich die geschilderte unerwünschte Rotationsunsymmetrie der Abstrahlung. Ähnliche Verhältnisse ergeben sich z.B., wenn das Antennenelement in der Nähe der Grenzlinie zweier Teilflächen aus unterschiedlichen Materialien, - wie z.B. Karosserieblech und Fensterglas - angebracht ist.

Auch eine gleichförmig gekrümmte leitende Karosserieoberfläche z.B. im Heckbereich als Montagefläche führt zu rotationsunsymmetrischen Abstrahlungseigenschaften, weil die das Antennenelement umgebende Teilfläche nur in einem zu kleinen Bereich als ebene Teilfläche bezüglich der Abstrahlung wirkt und diese Teilfläche in der Regel gegenüber der Horizontalen geneigt ist. In all diesen Fällen ist die azimutale Rundstrahleigenschaft des Antennenelements durch die umgebende Fahrzeugkarosserie wesentlich gestört.

Ein aus fahrzeugtechnischer Hinsicht bevorzugter Montagepunkt für Antennenelemente ist beispielhaft in Fahrzeugmitte auf dem Dach des Fahrzeugs in der Nähe der hinteren Dachkante oder am oberen Rand der Heckfensterscheibe. In beiden Fällen befindet sich das Antennenelement auf einer Teilfläche der Karosserie montiert derart, daß die Rotationssymmetrie der Abstrahlung durch die Fahrzeugkarosserie gestört ist.

Bei der Funkantennen-Anordnung nach der oben genannten älteren Erfindung der Anmelderin werden diese Schwierigkeiten dadurch vermieden, dass anstelle einer einzigen Antenne eine aus einem ersten Antennenelement und einem oder mehreren weiteren Antennenelementen bestehende Gruppenantenne verwendet wird. Diese Gruppenantenne ist mit ihren jeweils den Charakter eines elektrischen Monopols aufweisenden Antennenelementen auf ein und derselben Fahrzeugfensterscheibe angebracht. Dabei werden die Störungen durch die umgebenden Teile der Fahrzeugkarosserie dadurch beseitigt, dass die Gruppenantenne derart gestaltet ist, dass sich solche betrags- und phasenmäßigen Beziehungen zwischen den Strömen auf den einzelnen Antennenelementen einstellen, dass die durch das Material und die Gestalt der die Gruppenantenne umgebenden Fahrzeugkarosserieteile bedingten Störungen der azimutalen Rundstrahlcharakteristik weitgehend ausgeglichen sind, wobei der lichte Abstand zwischen zwei benachbarten Antennenelementen kleiner gewählt ist als eine Freiraumwellenlänge.

Die genannte ältere Erfindung ist auf Antennenelemente beschränkt, die auf einer Kraftfahrzeug-Fensterscheibe, z. B. einer Kraftfahrzeug-Heckscheibe, angebracht sind. Dies stellt eine

Beschränkung dar hinsichtlich des Anbringungsortes der Funkantennen-Anordnung, die häufig als einengend empfunden wird.

Es ist an sich bekannt, ein einzelnes Antennenelement auf der Karosserie eines Fahrzeugs anzubringen, wie dies schon oben hinsichtlich der Anbringung in der Mitte des Fahrzeugdaches oder im Bereich des Fahrzeughecks ausgeführt worden ist. Ferner ist es auch aus der Druckschrift "Diversity Antennas for Space and Mobile Stations in Land Mobile Communication Systems", IEICE Transactions E74(1991)October, No.10, Tokyo, JP, insbesondere Fig. 7 und die dazugehörige Beschreibung bekannt, mehrere Antennen auf dem Dach eines Fahrzeuges anzubringen, wobei es sich aber nicht um eine Gruppenantenne aus mehreren Antennenelementen handelt, sondern um eine Gruppe von Antennen, die für Raum-Diversity-Anwendung ausgebildet ist.

**Aufgabe der Erfindung** ist es deshalb, eine Funkantennen-Anordnung anzugeben, bei der trotz vorhandener Strahlungsverkopplung mit der Fahrzeugkarosserie die im Horizontaldiagramm geringste auftretende Flachstrahlungsdichte möglichst groß ist.

Diese Aufgabe wird bei einer gattungsgemäßen Funkantennen-Anordnung durch die Merkmale des Anspruchs 1 **gelöst**.

Der Erfindung liegt somit der Gedanke zugrunde, bei vorgegebener Fahrzeugkarosserie und bei vorgegebenem Montageort den störenden Einfluß der Fahrzeugkarosserie auf die Abstrahlung mit Hilfe einer für diese Fahrzeugkarosserie gestaltete Gruppenantennenanordnung zu vermindern oder zu vermeiden. Durch Iösung der erfindungsgemäßen Aufgabe wird eine Strahlungscharakteristik gestaltet derart, daß sich auch die Rundheit des Azimutaldiagramms auf bestmögliche Weise einstellt. In der vorliegenden Erfindung wird die Gruppenantenne an die Fahrzeugkarosserie angepaßt gestaltet derart, daß sich durch Überlagerung der von der üblicherweise stark strukturierten Fahrzeugkarosserie erzeugten und der von den Antennenelementen der Gruppe erzeugten elektromagnetischen Strahlung die gewünschten Strahlungseigenschaften der Anordnung aus Fahrzeug und Antennenelementen ergibt.

Auch bei der erfindungsgemäßen Technik ist es zur Erzeugung der geeigneten Amplitudenund Phasenbeziehungen der Antennenströme möglich, neben einem gespeisten Antennenelement weitere gespeiste oder /und strahlungserregte Antennenelemente einzusetzen. Hierbei sollte der lichte Abstand zwischen benachbarten Antennenelementen nicht zu groß gewählt werden. Vielfach erhält man mit Abständen von etwa einer Viertelwellenlänge günstige Verhältnisse. Abstände größer als eine Wellenlänge sind aufgrund des Aufzipfelns der Richtdiagramme ungünstig.

Die Speisung von Antennenelementen kann entweder auf einfache Weise über ein gemeinsames Netzwerk mit definierten Phasen-und Amplitudenbeziehungen der Antennenströme erfolgen oder die Erregung der Antennenelemente kann bei Abstimmung der Strahlergeometrie, durch Blindwiderstandsbelastung und durch Abstandswahl auch durch Strahlung erfolgen, so daß auch eine Gruppenantenne mit nur einem gespeisten Antennenelement realisert werden kann, wenn alle übrigen Antennenelemente strahlungserregt sind. Wesentlich hierbei ist, daß die Einstellung der Phasen-und Amplitudenbeziehungen die Einbeziehung der Formgebung der Fahrzeugkarosserie erzwingt.

Die Wirkungsweise der Erfindung kann am Beispiel von drei Antennenelementen, deren azimuthale Einzeldiagramme in den Fig.14a bis 14c dargestellt sind, veranschaulicht werden. Auf Grund des Einflußes der Fahrzeugkarosserie sind die Einzeldiagramme im Gegensatz zum Diagramm der Gruppenantenne in Fig.14d stark richtungsabhängig.

Die mit der Erfindung erzielbaren **Vorteile** lassen sich für Kraftfahrzeuge insbesondere bei Frequenzen oberhalb etwa 600 MHz realisieren und bestehen vor allem in der Möglichkeit, an fahrzeugtechnisch besonders günstigen Montagepunkten ohne Funktionseinbußen kurze und optisch unscheinbare Antennen zu ermöglichen, also bei einer hohen Leistungsfähigkeit des Antennensystems eine optisch und unter fahrzeugspezifischen Aspekten äußerst attraktive Lösung realisieren zu können.

Im Meterwellenbereich, in dem die Fahrzeugabmessungen der PKWs in der Größenordnung weniger Wellenlängen liegen, ist weniger die Feinstruktur der Fahrzeugform in der näheren Umgebung des Montagepunktes der Antenne als vielmehr die Gesamtform des Fahrzeug von wesentlichem Einfluß auf die Strahlungscharakteristik einer Funkantenne. Im Gegensatz hierzu ist der die Strahlungseigenschaften bestimmende Nahbereich eines im Dezimeterwellenbereich wesentlich kleineren Funkantennenelements um eine Größenordnung kleiner, sodaß auch die Feinstruktur der Fahrzeugkarosserie und deren Beschaffenheit in der unmittelbaren Umgebung des Antennenelements die Strahlungseigenschaften ganz wesentlich mitbestimmt. Dieser Effekt ist umso ausgeprägter, je höher die Frequenz ist.

Aufgrund der Kleinheit der Wellenlänge im Dezimeterwellenbereich ist die erfindungsgemäße Anbringung mehrerer miteinander verkoppelter Antennenelemente zur Lösung der Aufgabe der Erfindung in einem relativ eng begrenzten, im Vergleich zu den Fahrzeugabmessungen kleinen Bereich gut möglich.

Die Verwendung mehrerer Antennenelemente erlaubt bei vorgegebener und unter fahrzeugspezifischen Gesichtspunkten geeigneter Positionierung der Gruppenantenne am Fahrzeug eine hierfür spezifische Erzeugung von Stromverteilungen auf den Antennenelementen der Gruppenantenne nach Betrag und Phase derart, daß unter Einbeziehung der Strahlungsverkopplung mit dieser Fahrzeugkarosserie
- im Mittel eine erhöhte Bündelung der Strahlung in vertikaler Richtung zu gunsten kleiner Elevationswinkel entsteht und
- dabei möglichst geringe Einzüge des horizontalen Strahlungsdiagramms auftreten, wodurch bewirkt wird, daß die geringste, im gesamten Horizontalbereich auftretende Flachstrahlungsdichte so groß wie möglich ist.

Durch die nach der Erfindung getroffenen Maßnahmen wird die an sich unerwünschte Abstrahlung der durch Strahlungskopplung angeregten Fahrzeugkarosserie nicht unterbunden. Durch geeignete Stromverteilungen auf den Antennenelementen der Gruppenantenne nach Betrag und Phase wird vielmehr durch die Vielzahl der Strahler ein Wellenfeld überlagert, welches in der Summe Strahlungseigenschaften gemäß der Aufgabe der Erfindung ergibt.

**Ausführungsbeispiele** der Erfindung sind in den Zeichungen 1 bis 6 und 10 bis 14 dargestellt und werden im folgenden näher beschrieben.

Es zeigen:
- Fig. 1:: Erfindungsgemäße Gruppenantenne an der hinteren Dachkante mit einem weiteren Antennenelement 8 und einem Netzwerk 4 unterhalb des Daches mit konzentrierten Blindelementen.
- Fig.2:: Erfindungsgemäße Gruppenantenne an der hinteren Dachkante mit einem weiteren Antennenelement 8 und einem Netzwerk 4 auf dem Dach, das mit Streifenleitungsschaltungen realisiert ist.
- Fig.3a:: Erfindungsgemäße Gruppenantenne an der hinteren Dachkante mit einem weiteren Antennenelement 8, das mit dem ersten Antennenelement 3 nur strahlungserregt und mit einem Blindelement geeignet beschaltet ist.
- Fig.3b:: Erfindungsgemäße Gruppenantenne an der hinteren Dachkante mit einem weiteren Antennenelement 8, das mit dem ersten Antennenelement nur strahlungserregt und dessen Länge geeignet gewählt ist.
- Fig.4:: Erfindungsgemäße Gruppenantenne an der hinteren Dachkante mit einem weiteren Antennenelement 8 und Antennenelementen jeweils mit Dachkapazitäten und Verlängerungsspulen unter einem Radom und mit einer Verlegung des Verbindungskabel entlang des Dachs und im Bereich der Scheibenklebung nach innen.
- Fig.5:: Erfindungsgemäße Gruppenantenne im Bereich der hinteren Dachkante mit einem ersten Antennenelement 3 knapp oberhalb der Scheibe und einem weiteren strahlungserregten Antennenelement 8 auf dem Dach.
- Fig.6:: Erfindungsgemäße Gruppenantenne im Bereich der hinteren Dachkante und dem oberen Bereich der Heckscheibe mit einem ersten Antennenelement 3 auf der Scheibe und zwei weiteren nur strahlungserregten Antennenelement 8 auf der Metallfläche oberhalb der Scheibe und auf dem Dach.
- Fig.7:: Bekannte Gruppenantenne auf der Fahrzeugscheibe 1 mit einem weiteren Antennenelement 8 und einem Netzwerk 4 mit Streifenleitungsschaltungen.
- Fig.8:: Bekannte Gruppenantenne auf der Fahrzeugscheibe ähnlich Fig.7, jedoch mit einem aufgedruckten Schirm 29 auf der Scheibe zur Bildung eines Gegengewichts und zur Reduktion der HF-Strahlung im Fahrgastraum.
- Fig.9:: Bekannte Gruppenantenne auf der Fahrzeugscheibe u.a. mit radial und ringförmig angebrachten drahtförmigen Leitern auf der Scheibe zur Ausbildung einer transparenten größeren Massefläche
- Fig.10a:: Erfindungsgemäße Gruppenantenne auf der Fahrzeugscheibe mit einem von der Scheibe näherungsweise normal wegstehenden ersten Antennenelement 3 und drei in der Scheibenebene angeordneten weiteren Antennenelementen 8: Schnittansicht.
- Fig.10b:: Erfindungsgemäße Gruppenantenne wie Fig.10a, aber in einer perspektivischen Darstellung.
- Fig. 11a:: Schnittdarstellung einer erfindungsgemäße Gruppenantenne auf der Fahrzeugscheibe mit einem in der Scheibenebene liegenden ersten Antennenelement 3 und zwei in der Scheibenebene angeordneten weiteren Antennenelementen 8.
- Fig. 11b:: Erfindungsgemäße Gruppenantenne wie Fig. 11a, aber in einer perspektivischen Darstellung.
- Fig.12:: Erfindungsgemäße Gruppenantenne, vollständig im Inneren des Fahrzeugs angebracht, und mit drahtförmigem ersten Antennenelement 3 und einem weiteren Antennenelement 8, jeweils mit Dachkapazität, und einer metallischen zur Scheibe hin offenen Kavität 31.
- Fig.13:: Erfindungsgemäße Gruppenantenne, vollständig im Inneren des Fahrzeugs angebracht, und mit einem erstem Antennenelement 3 und einem weiteren Antennenelement 8, beide in der Scheibenebene angebracht, und mit einer metallischen Kavität 31.
- Fig.14:: Gemessene Richtdiagramme mit den drei Antennenelementen und gemessenes Richtdiagramm der optimierten Gruppenantenne.

Fig.1 zeigt den grundsätzlichen Aufbau einer erfindungsgemäßen Gruppenantenne mit einem ersten Antennenelement 3, das auf dem Dach des Fahrzeugs in der Nähe der hinteren Dachkante 10 in Fahrzeugmitte montiert und durch einen Durchbruch im Dach gespeist ist. Im Abstand 9 in Richtung zur hinteren Dachkante ist ein weiteres Antennenelement 8 angebracht, das in gleicher Weise ebenfalls durch einen Durchbruch im Dach gespeist ist. Beide Antennenelemente sind wegen ihres geringen relativen Abstands untereinander und mit der Karosserie strahlungsgekoppelt. Die Antennenanschlußstelle 6 ist im Beispiel der Fig.1 im Fahrzeuginneren, ein Netzwerk 4 leitet das hochfrequente Signal von der Antennenanschlußstelle 6 zu den beiden Antennenelementen. Im Netzwerk 4 erfolgt eine Aufteilung der Leistung über ein verlustarmes Speisenetzwerk, das im Beispiel der Fig.1 aus konzentrierten verlustarmen Blindelementen aufgebaut ist, wobei das Netzwerk 4 zusätzlich zur Strahlungskopplung durch das Feld einen weiteren hochfrequenten Verkopplungspfad zwischen den beiden Antennenelementen bildet.

Jedes der beiden Antennenelemente 3 und 8 würde, für sich allein als Funkantenne verwendet, also bei Abwesenheit des jeweiligen anderen Antennenelements, eine unzureichende Verteilung der Hochfrequenzleistung in der horizontalen Ebene aufweisen, da wegen der Nähe der hinteren Dachkante 10 eine starke Inhomogenität der Umgebung vorliegt. Die in sich bezüglich des Materials und bezüglich der Lage im Raum homogene, erste Teilfläche 11 erstreckt sich von der hinteren Dachkante 10 nach vorne und zur Seite, jeweils bis zu den anderen Kanten der Dachfläche.

Die Homogenität dieser Teilfläche ist allerdings für erfindungsgemäße Antennen nicht über derart große Bereiche erforderlich. Für die elektrische Funktion wichtig ist im wesentlichen die nähere Umgebung um die Antennenelemente, in denen sich das Funkfeld ausbildet. Dieser Bereich zeigt sich in der Praxis als etwa zwei Wellenlängen groß.

Beträgt daher in Fig. 1 der Abstand des ersten Antennenelements 3 weniger als etwa zwei Wellenlängen zur hinteren Dachkante, so ist die Homogenität der Teilfläche 11 für erfindungsgemäße Antennen nicht ausreichend und die Strahlungscharakteristik demzufolge unbefriedigend. Die im Winkel 26 nach unten abknickende Blechfläche stellt eine angrenzende weitere Teilfläche 12 dar. Beiden Teilflächen gemeinsam ist die Grenzlinie 13, die in diesem Beispiel also ebenfalls die hintere Dachkante 10 ist. In diesem Beispiel wird die Inhomogenität dieses Bereiches noch dadurch verstärkt, daß der schräg nach unten abfallende Karosserieteil kurz ist und in die Heckscheibe übergeht, die aus nicht hochfrequent leitendem Material besteht.

Die Schaltungsanordnung im Netzwerk 4 und die dadurch bedingte impedanzmäßige Verkopplung des ersten Antennenelements 3 mit dem weiteren bzw. den weiteren Antennenelementen 8 kann auch aus einer Streifenleitungsschaltung (Fig.2) oder aus einer Kombination von Streifenleitungsschaltungen und konzentrierten Blindelementen bestehen. Bei einer Realisierung des Netzwerks 4 mit Streifenleitungen werden dann dem Stand der Technik entsprechend gedruckte Leitungen entsprechender Wellenwiderstände verwendet. Derartige Schaltungen ermöglichen besonders vorteilhaft und kostengünstig die gezielte Einstellung der erforderlichen Ströme auf den Antennenelementen 3 und 8 nach Betrag und Phase sowie die Anpassung an den Wellenwiderstand des Speisekabels. Ein weiterer und besonders großer Vorteil der Streifenleitungsschaltung besteht in der präzis reproduzierbaren Anordnung, die speziell für eine Großserienfertigung derartiger erfindungsgemäßer Antennenanordunungen geeignet ist.

In jedem der diskutierten Fälle ergibt sich bezüglich der Antennenanschlußstelle 6 die resultierende Strahlungscharakteristik unter Einbeziehung der Strahlungsverkopplung der Antennenelemente und deren Speisung und der Strahlungsverkopplung mit der Karosserie des Fahrzeugs. Das Netzwerk 4 ist dabei demnach so ausgeführt, daß eine definierte und fest eingestellte Phasen- und Amplitudenbeziehung der Fußpunkt-Speiseströme der Antennenelemente 3 bzw. 8 vorliegt. Über diese definierte Phasen- und Amplitudenbeziehung wird das Horizontaldiagramm der erfindungsgemäßen Antennenanordnung in der gewünschten vorteilhaften Art beeinflußt und gegenüber der Abstrahlcharakteristik jeder der Einzelantennen verbessert.

Das Beispiel der Fig.2 zeigt eine ähnliche Anordnung bezüglich der Antennenelemente. Im Unterschied zu Fig. list hier das Netzwerk 4 oben auf dem Dach angebracht mit dem Vorteil, daß nur ein einziger Durchbruch durch die Dachhaut erforderlich ist. Diese Anordnung bietet sich besonders bei Netzwerken 4 an, die Streifenleitungsschaltungen verwenden, da diese konstruktionsbedingt sehr flach sind und daher flach auf die Außenseite der Karosserie angebracht werden können. Fig.2 zeigt nur der leichteren Darstellung wegen eine senkrecht stehende Streifenleitungsschaltung.

Bei der Anordnung nach Fig. 1 sind demnach soviele Durchbrüche durch das Blech der Karosserie erforderlich, wie über das Netzwerk gespeiste Antennenelemente 3 und 8 vorhanden sind, was unter fahrzeugspezifischen Aspekten sicher einen Nachteil darstellt. Auf der anderen Seite ist die Anbringung im Innenraum insofern günstiger, als die Funktionstüchtigkeit des Netzwerks nur unter den klimatischen Bedingungen des Innenraums sichergestellt werden muß.

In einer besonders einfachen Ausführungsform einer erfindungsgemäßen Gruppenantenne kann das Netzwerk 4 entsprechend Fig.3a auch derart gestaltet werden, daß die Verkopplung des ersten Antennenelements 3 und des oder der weiteren Antennenelemente 8 ausschließlich über die feldmäßige Verkopplung zwischen den Strahlern erfolgt, also durch die Strahlungsverkopplung der Antennenelemente 3 und 8. In diesem Fall ist nur das erste Antennenelement 3 mit der Antennenanschlußstelle 6 am Netzwerk 4 über eine Hochfrequenzleitung verbunden. Die Strahlungscharakteristik der Gesamtanordnung wird jedoch wesentlich durch die Gesamtheit der miteinander strahlungsverkoppelten Antennenelemente 3 und 8 unter Einbeziehung der Wirkung der Fahrzeugkarosserie gebildet.

Um in jedem der weiteren Antennenelemente 8 bei reiner Strahlungskopplung den für ein optimales Horizontaldiagramm erforderlichen Strom nach Betrag und Phase zu erreichen, wird z.B. die Länge des weiteren Antennenelements 8 geeignet gewählt. Für eine gute Strahlungskopplung sind Resonanzlängen erforderlich. So kann ein Antennenelement 8 vorteilhaft etwa 1/4 Wellenlänge lang gewählt werden, wenn es an seinem unteren Ende hochfrequent leitend mit der Karosserie verbunden ist. Mit der genauen Länge um die λ/4-Resonanz herum wird dann die Phasenlage geeignet eingestellt. Kürzere oder längere weitere Antennenelemente 8 können ebenfalls verwendet werden, wenn der Fußpunkt des Elements mit einem entsprechenden Blindelement beschaltet wird (Fig.3a). Bei Antennenelementen, die kürzer sind als λ/4, ist bekanntlich eine Induktivität im Fußpunkt erforderlich, bei längeren Antennenelementen ist entsprechend eine Kapazität notwendig.

Auf diese Weise kann bei erfindungsgemäßen Antennen durch mindestens ein weiteres Antennenelement 8, das mit dem ersten Antennenelement 3 verkoppelt ist, eine erhebliche Verbesserung der Abstrahlcharakteristik in der Horizontalen bewirkt werden. Die horizontale Richtcharakteristik jedes der Antennenelemente 3 bzw. 8 weist daher auch bei erfindungsgemäßen Gruppenantennen unerwünschte Abweichungen von der idealen Abstrahlcharakteristik auf. Außerdem sind die Einzeldiagramme der einzelnen Antennenelemente untereinander nicht gleich, da wegen der unterschiedlichen Montagepunkte die Abschattung durch die Karosserie und die Verkopplung mit ihr nicht gleich sind. Die Strahlungskopplung zwischen den Antennenelementen wird wesentlich von deren Länge und ihrem Abstand voneinander bestimmt.

Die gewünschte Verbesserung der Abstrahlcharakteristik kann bei erfindungsgemäßen Antennen daher auch durch ausschließliche Strahlungskopplung zwischen dem ersten Antennenelement 3 und weiteren Antennenelementen 8 erreicht werden. Das erforderliche hohe Maß an Verkopplung erfordert allerdings einen nicht zu großen Abstand 9 zwischen den einzelnen Strahlern. Als obere Grenze für diesen Abstand 9 kann ein Wert von etwa λ/4 angesetzt werden, wobei durch geeignete Wahl der Länge des Antennenelements 8 bzw. der Antennenelemente 8 und/oder durch Beschaltung mit einem Blindelement im Fußpunkt der Strom auf dem Antennenelement 8 bzw. auf den Antennenelementen 8 nach dem Stand der Technik eingestellt werden kann. Ein Beispiel dafür zeigt Fig.3a. Das Netzwerk 4 dient in derartigen Fällen dann nur zur Speisung des ersten Antennenelements 3, z.B. zur Anpassung an den Wellenwiderstand des Verbindungskabels 28 zum Funkgerät, das an der Antennenanschlußstelle 6 angeschlossen ist.

Dabei ist, wie bei Funksystemen allgemein üblich, an der Antennenanschlußstelle 6 der Gruppenantenne für das jeweilige Nutzfrequenzband ein ausreichend geringes Stehwellenverhältnis erforderlich, wie es von HF-Schnittstellen anderer Funksysteme bekannt ist.

Grundsätzlich zeigt sich, daß bei Speisung der Antennenelemente über das Netzwerk und bei zu großen Abständen zwischen den Strahlern die Strahlungsrichtdiagramme die Tendenz besitzen, starke Einzüge zu bilden. Bei bevorzugten Antennenanordnungen wird deshalb auch im Interesse einer einfachen Gestaltung des Netzwerks 4 der maximale Abstand zwischen zwei Antennenelementen nicht größer als etwa eine Freiraumwellenlänge gewählt.

Die zur Lösung der Aufgabe der Erfindung zu fordernden Phasen- und Amplitudenzustände der elektrischen Größen auf den Antennenelementen sind somit wesentlich von deren Gestalt und Position zueinander sowie der Strahlungsverkopplung mit der leitenden Fahrzeugkarosserie abhängig. Es gibt somit für jedes Fahrzeug eine Vielzahl günstiger Anordnungen von Antennengruppen nach der Erfindung, welche jeweils durch hierfür spezifische Optimierung des Netzwerks 4 vorteilhafte Strahlungseigenschaften ergeben. Die hierfür verwendeten Strahlerformen können innerhalb bestimmter Grenzen frei gewählt werden.

Anstelle einfacher stabförmiger Antennenelemente können z.B auch Antennenelemente mit einer kapazitiven Dachlast verwendet werden und im Interesse einer weiteren Verkürzung z.B. mit Blindelementen beschaltet werden, die in der Regel in Form einer Verlängerungsspule ausgeführt sind (Fig.4). Auch bei länger gewählten Antennenelementen mit einer Länge zwischen λ/4 und λ/2 können die Strombelegungen auf den Antennenelementen geeignet beeinflußt werden. Im Beispiel der Fig.4 einer erfindungsgemäßen Funkantennen-Anordnung sind die durch die Verwendung jeweils einer Dachkapazität und einer Verlängerungspule in der Länge minimierten Antennenelemente unter einem Kunststoffradom 32 untergebracht. Fig.4 zeigt des weiteren eine besonders vorteilhafte Speisung der Antennenanschlußstelle 6 über die Speiseleitung, die ohne einen Durchbruch durch die Dachhaut auskommt. Hierfür wird ein sehr dünnes Koaxialkabel oder eine flexible Triplate-Streifenleitungsschaltung durch den Bereich der Kleberaupe der Heckscheibe durch nach außen geführt und so durch den Scheibenkleber mit abgedichtet.

Wegen der erhöhten Verluste dünner Kabel ist im Sinne eines hohen Wirkungsgrads einer entsprechenden erfindungsgemäßen Antennenanordnung der Abschnitt mit geringem Querschnitt so kurz wie möglich auszuführen. Im Beispiel der Fig.4 ist dieser Abschnitt relativ lang, da die Funkantennen-Anordnung auf dem Fahrzeugdach angeordnet ist und deshalb eine vergleichsweise lange Strecke längs des nach unten abgeknickten Blechteils zu überbrücken ist. Fig.5 zeigt eine insofern vorteilhaftere erfindungsgemäße Antennenanordnung, bei der das erste Antennenelement 3 auf dieser schrägen Fläche, die demzufolge die erste Teilfläche 11 bildet, und etwa normal zu ihr angebracht ist. Der weitere Strahler 8 ist nur durch das Strahlungsfeld angekoppelt und sitzt auf der weiteren Teilfläche 12, die durch die näherungsweise horizontale Fläche des Daches gebildet ist.

Im Beispiel der Fig.6 einer erfindungsgemäßen Funkantennen-Anordnung ist das erste Antennenelement 3 im oberen Bereich der Heckscheibe angebracht und kapazitiv in bekannter Weise durch die Scheibe hindurch über das Netzwerk 4 gespeist. Die erste Teilfläche 11 bildet hier die Scheibe, die Inhomogenität ergibt sich am Übergang zum Blech der Karosserie an der oberen Kante der Scheibe. Ist der Blechstreifen oberhalb der Scheibe bis zur Dachkante, der meist näherungsweise eben aber räumlich in der Verlängerung der Scheibe angeordnet ist, breit, so ist eine weitere Teilfläche 12b entsprechend diesem Blechstreifen vorhanden. Die Dachfläche bildet dann eine weitere Teilfläche 12a.

Bei dieser Anordnung und breitem Blechstreifen ergäbe sich zwischen dem weiteren Antennenelement 8a auf dem Dach dann ein zu großer Abstand, so daß die Strahlungskopplung eventuell zu gering ist. In derartigen Fällen empfiehlt es sich für erfindungsgemäße Funkantennen-Anordnungen, ein weiteres Antennenelement 8b auf der weiteren Teilfläche 12b, z.B. im wesentlichen normal zu ihr, anzubringen. Auf diese Weise ergibt sich näherungsweise eine Halbierung des Abstandes zwischen zwei Antennenelementen 8 mit dem Vorteil einer deutlich angehobenen Verkopplung. Die Abschattung nach vorne, die bei alleiniger Anwesenheit des ersten Strahlers 3 gegeben ist, kann durch diese Kette aus zwei weiteren Antennenelementen 8 erfindungsgemäß deutlich reduziert werden.

Weitere Ausführungsformen erfindungsgemäßer Funkantennen-Anordnungen ergeben sich, wenn sämtliche Antennenelemente auf oder in der Fahrzeugscheibe angebracht sind, wie dies die Fig.9 bis 13 zeigen.

Die Scheibe 1 ist im Winkel 26 gegen die Horizontale geneigt. Dieser Winkel beträgt bei heutigen Fahrzeugen zwischen etwa 10 Grad (Sportwägen) und etwa 80 Grad (Kombis).

Bei nicht zu großen Winkeln 26 ist, trotz der Neigung der Scheibe und auch bei normal zur Scheibenoberfläche montierten Antennenelementen (Beispiele der Fig.7 und 8), die vorzugsweise abgestrahlte Polarisation vertikal, da die im wesentlichen horizontal orientierten Blechflächen des Fahrzeugs, nämlich das Dach und der Kofferraumdeckel, die Welle derart führen, daß im wesentlichen eine vertikale elektrische Feldkomponente in Richtung Fernfeld läuft. Die Ausrichtung des E-Vektors ist demnach nicht zwangsweise identisch mit der Lage der Antennenelemente im Raum, sondern wird durch die Oberfläche der Karosserie mitbestimmt.

Allerdings nimmt die Abschattung nach vorn und damit die Beeinträchtigung der Strahlungsverteilung in der Horizontalen zu, wenn die Scheibe steiler ist. Dem kann bei erfindungsgemäßen Antennenanordnungen durch eine größere Zahl von Strahlern entgegengewirkt werden, da dann die Möglichkeiten der Diagrammformung größer werden.

Besonders gute Strahlungseigenschaften mit einem oder zwei weiteren Antennenelementen 8 im Sinne der Lösung der Aufgabe der Erfindung werden bei solchen Fahrzeugen erreicht, bei denen der Neigungswinkel 26 der Fensterscheibe gegenüber der Horizontalen nicht größer ist als etwa 60 Grad.

Grundsätzlich zeigt sich durch Messungen, daß es um so vorteilhafter ist, die Strahler in der Nähe der oberen Berandung der Fensterscheibe anzuordnen, je größer der Neigungswinkel 26 der Fensterscheibe 1 ist.

Fig.7 zeigt eine bekannte Antennenanordnung, bei der das erste Antennenelement 3 und ein oder mehrere weitere Antennenelemente 8 auf der Fahrzeugscheibe 1 angebracht sind. Die Antennenelemente sind sämtlich im wesentlichen normal zur Scheibenoberfläche angeordnet und durch die Scheibe von unten her gespeist. Das Netzwerk 4 ist im Inneren der Scheibe angebracht. Die Inhomogenität der ersten Teilfläche 11, die die Scheibenoberfläche darstellt, ist durch ihren oberen Rand und dem Übergang zur metallischen Karosserie gegeben. Im gezeichneten Beispiel erfolgt die Verbindung zwischen den Antennenelementen 3 bzw. 8 und dem Netzwerk 4 über eine Bohrung durch das Glas. Zur Vermeidung einer derartigen ungünstig zu realisierenden Bohrung ist ebenfalls eine kapazitive Kopplung durch die Scheibe möglich, wie dies für eine andere erfindungsgemäße Antennenanordnung in Fig. 8 dargestellt ist.

In Fig.8 ist eine ähnliche bekannte Antennenanordnung dargestellt, bei der das Netzwerk 4 außen auf der Scheibe angebracht ist. Die Durchkopplung des hochfrequenten Signals durch die Scheibe erfolgt in diesem Beispiel nur an einer einzigen Stelle und daher besonders einfach und vorteilhaft kapazitiv, die Antennenanschlußstelle 6 ist durch die innere Koppelfläche und durch die umgebende Masse gegeben. Auch kann in diesem Fall die kapazitive Verbindung technologisch kostengünstig in das Netzwerk 4 einbezogen werden, wenn es als Streifenleitungsschaltung aufgebaut ist.

Antennenanordnungen wie in Fig.7 dargestellt weisen den Nachteil auf, daß ein Teil der Feldlinien, die auf den Antennenelementen beginnen, durch das Innere des Fahrzeugs verlaufen und dort zu unerwünschten hohen Feldstärken führen. Gleichzeitig ist dadurch eine verstärkte Inhomogenität für die erste Teilfläche 11 und eine verstärkte Unsymmetrie gegeben, die sich in einer verstärkten Abschattung der Abstrahlung nach vorn auswirkt.

Für die Gestaltung der bekannten Gruppenantenne ist für jedes Antennenelement des weiteren ein zeitlich invariantes Antennengegengewicht vorteilhaft. Dieses kann als hochfrequent leitende Fläche 29 auf der Fensterscheibe, wie in Fig.8 dargestellt, ausgebildet werden. Im Interesse der Transparenz dieser Fläche wird diese vorteilhaft als strahlenförmige Struktur ausgeführt, welche aus radial vom Netzwerk 4 ausgehenden, drahtförmigen Leitern besteht (Fig.9). Das Netzwerk 4 selbst wird vorteilhaft mit einer leitenden Außenfläche ausgestattet, welches im Zentrum der Gruppenantenne einen Teil des Antennengegengewichts für die Antennenelemente bildet. Die strahlenförmigen Leiter 20 werden hochfrequent mit dieser leitenden Außenfläche verbunden. Diese Strahlen können durch ringförmig um die Gruppenantenne angebrachte Leiter 20 zu einem hochfrequent leitenden Maschennetz ergänzt werden (Fig.9).

Bei Funkantennen auf der Heckscheibe von Fahrzeugen treten naturgemäß in der unmittelbaren Nähe der Sendeantenne große Feldstärken auf, welche Personen im Fahrgastraum gefährden könnten. Die Ausbildung des Antennengegengewichts 29 als hochfrequent leitende Fläche wirkt sehr vorteilhaft abschirmend gegen elektromagnetische Felder, welche andernfalls in den Fahrgastraum drängen. Die Forderung nach einem definierten Antennengegengewicht läßt sich somit vorteilhaft verbinden mit der Forderung nach einer Feldabschwächung der gefährdenden elektromagnetischen Strahlung.

Auf der Heckscheibe sind häufig horizontal angebrachte Heizleiter vorhanden. Punkte gleichen Gleichspannungspotentials können miteinander galvanisch verbunden werden, ohne den Heizstromfluß zu beeinflussen. Durch Einführung von verbindenden Leitungsstegen kann auch das Heizfeld zu einer hochfrequent weitgehend abschirmenden Fläche gestaltet werden und als erweitertes Antennengegengewicht mitwirken. Um hochfrequente Ströme zwischen der Massefläche bei der Gruppenantenne über das Heizfeld zu ermöglichen, ohne die Heizströme zu beeinflussen, ist eine gleichstromundurchlässige, frequenzselektive Verbindung in den drahtförmigen Leitern vorteilhaft.

Solche frequenzselektive Verbindungen sind auch notwendig, wenn Teile des Antennengegengewichts als Antennenteile für andere Funkdienste, welche ebenfalls auf der Fensterscheibe angebracht sind, verwendet sind. Ein Beispiel hierfür ist für Antennen gegeben, welche z.B. als AM-FM-Antenne wirken. Als frequenzselektive Verbindungselemente kommen in der Hauptsache kapazitive Strukturen zur Anwendung. Sehr vorteilhaft ist auch eine koplanare Leitungsstruktur von etwa λ/4-Länge für die Funkfrequenz.

Fig. 10a und b zeigen eine erfindungsgemäße Antennenanordnung, bei der das erste Antennenelement 3 im wesentlichen normal zur Scheibenoberfläche orientiert ist. Die weiteren Antennenelemente 8 sind in der Ebene der Scheibe angeordnet und z.B. innen aufgedruckt. Fig.10a zeigt diese Anordnung als Schnitt, Fig.10b eine perspektivische Ansicht.

Fig.11a und b zeigen eine erfindungsgemäße Antennenanordnung (Fig.11a als Schnitt, Fig.11b als perspektivische Ansicht), bei der sämtliche Antennenelemente in der Ebene der Scheibenoberfläche angeordnet sind. Diese Anordnung führt dann zu befriedigenden Abstrahlcharakteristiken, wenn die Scheibe steil steht und die Antennenelemente 3 bzw. 8 deshalb im wesentlichen senkrecht im Raum orientiert sind.

Weitere und besonders vorteilhafte Ausführungsformen erfindungsgemäßer Antennenanordnungen zeigen die Fig.12 und 13. Der Vorteil dieser Anordnungen ergibt sich aus der Tatsache, daß keine Komponenten der Funkantennen-Anordnung außen auf der Fahrzeugkarosserie angeordnet sind. Hierzu ist eine metallische Kavität 31 verwendet, die zur Scheibe hin geöffnet ist und die für die Antennenelemente 3 bzw. 8 als Groundplane und als rückseitige Abschirmung dient. Die Antennenelemente 3 bzw. 8 sind im Beispiel der Fig.12 im wesentlichen normal zur Scheibenoberfläche und normal zur Rückseite der Kavität 31 orientiert und werden vom Netzwerk 4 gespeist, das vorteilhaft auf der der Scheibe zugewandten Rückseite der Kavität 31 angebracht ist. Der Abstand der Rückseite der Kavität von der Scheibe ist im Interesse einer geringen Aufbauhöhe so gering wie möglich zu wählen.

Daher werden bei einer derartigen erfindungsgemäßen Antennenanordnung vorteilhaft Antennenelemente mit Dachkapazität und Verlängerungsspule eingesetzt, mit denen die Länge der Antennenelemente so gering wie möglich gemacht werden kann. Als untere Grenze für die Höhe der Kavität ist ein Wert von etwa 1/20 der Freiraumwellenlänge sinnvoll, da andernfalls der Sendewirkungsgrad bekanntlich zu gering ist.

Fig. 13 zeigt eine ähnliche Anordnung, bei der sämtliche Antennenelemente 3 bzw. 8 in der Ebene der Scheibe angeordnet sind.

Die mit der Erfindung erreichte Wirkung geht eindrucksvoll aus den Bildern 14a bis 14d hervor. In den dargestellten Horizontaldiagrammen der Bilder 14a bis 14c sind die Strahlungseigenschaften dreier Antennenelemente auf der Heckscheibe einer Limousine in einer dreiecksförmigen Anordnung in der Nähe der oberen Scheibenkante dargestellt.

Jedes der Diagramme besitzt starke untolerierbare Einzüge bzw. Abschattungsbereiche. Obgleich die verwendeten Antennenelemente jeweils rotationssymmetrische schlanke und normal zur Scheibenoberfläche montierte Elemente sind, ergeben sich in Folge der Strahlungsverkopplung mit der leitenden Fahrzeugkarosserie die dargestellten Unrundheiten der Diagramme. Durch Beschaltung mit einem geeigneten Netzwerk 4, welches die Antennenelemente phasen- und amplitudenrichtig speist und dessen Charakteristika durch Anwendung mathematischer Optimierungsverfahren speziell für die auf dem bestimmten Fahrzeug vermessenen Antennenelemente berechnet wurden, wird das in Fig. 14d dargestellte Richtdiagramm erreicht, welches wesentlich geringere Einzüge besitzt.

Soll eine erfindungsgemäße Gruppenantenne für mehrere Funksysteme, wie z.B. das D-Netz und das E-Netz gleichermaßen ausgelegt werden, so können die Antennenelemente so gestaltet werden, daß sie in beiden Frequenzbereichen funktionstüchtig sind. Wird hierbei das Netzwerk 4 derart gestaltet, daß es in den beiden Frequenzbereichen, die hierfür jeweils geforderten Phasen- und Amplitudenbedingungen für die einzelnen Strahler sicherstellt, so ist die Gruppenantenne in beiden Frequenzbereichen anwendbar. Eine weitere Möglichkeit besteht darin, für beide Frequenzbereiche zumindest teilweise gesonderte Antennenelemente einzusetzen.

Um die bestmögliche Verknüpfung der Signale im Netzwerk 4 sicherzustellen, ist ein gewisser meßtechnischer Aufwand notwendig, um die Antenneneigenschaften der Strahler am Fahrzeug festzustellen. Dies geschieht dadurch, daß jedem Antennenenelement an einer definierten Schnittstelle ein Anschlußtor 27 zugeordnet wird. Mit Hilfe moderner Netzwerkanalysatoren können die Wellenparameter dieses Antennenelement-Netzwerks ermittelt werden. Zusätzlich können bei Einfall einer Welle aus einer bestimmten Richtung die Erregungen an den Anschlußtoren 27 nach Betrag und Phase gemessen werden. Bei Kenntnis der Eigenschaften des Strahlernetzwerks und dessen Erregung durch die einfallende Welle an den verschiedenen Anschlußtoren 27 kann mit Hilfe moderner Rechenanlagen unter Anwendung geeigneter Optimierungsstrategien ein hierfür optimales Netzwerk 4 gestaltet werden.

Für den Sendefall soll die Funkantenne immer gemäß der Aufgabe der Erfindung arbeiten. Im Empfangsfall jedoch ist aufgrund der Rayleigh-Streuung der empfangenen Wellen im allgemeinen ein Antennendiversitybetrieb vorzuziehen. Das Netzwerk 4 kann so gestaltet werden, daß mit Hilfe von Schaltdioden unterschiedliche Signalkombinationen der von den Strahlen empfangenen Einzelsignale an der Antennenanschlußstelle 6 gebildet werden. Mit Hilfe einer Antennendiversityeinrichtung können die Schaltdioden derart angesteuert werden, daß in jedem Augenblick die Signalkombination an der Antennenanschlußstelle erscheint, welche den bestmöglichen Empfang bewirkt. Die Ausführung der Funkantenne als Gruppenantenne bietet somit den Vorzug der gleichzeitigen Verwendbarkeit als Diversityantenne.

## Patentansprüche

1. Funkantennen-Anordnung für Fahrzeuge für Funkververbindungen mit terrestrischen Funkstellen im Frequenzbereich des Dezimeterwellenbereichs, insbesondere oberhalb 600 MHz, mit einem ersten Antennenelement mit dem Charakter eines elektrischen Monopols bzw. Dipols mit im wesentlichen vertikalem Polarisationsanteil, welches auf einer ersten Teilfläche aus jeweils im wesentlichen homogenem Material einer Fahrzeugkarosserie angebracht ist, dessen azimutale Rundstrahleigenschaft durch die umgebende Fahrzeugkarosserie wesentlich gestört ist, wobei,
zusätzlich zum ersten Antennenelement (3) mindestens ein weiteres Antennenelement (8) mit Monopol- bzw. Dipolcharakter vorhanden ist und jedes weitere Antennenelement entweder auf der ersten (11) oder einer weiteren Teilfläche (12) angebracht ist und die Antennenelemente bezüglich der Antennenanschlußstelle (6) zusammen eine Gruppenantenne bilden, von denen mindestens eines gespeist ist und das andere oder die anderen entweder gespeist oder strahlungserregt ist oder sind und die Gruppenantenne derart gestaltet ist, daß sich geeignete Beziehungen zwischen den Strömen auf den einzelnen Antennenelementen betrags- und phasenmäßig einstellen und der lichte Abstand (9) zwischen zwei benachbarten Antennenelementen kleiner gewählt ist als eine Freiraumwellenlänge, wobei im Falle von normal zu einer Fensterscheibe des Fahrzeugs orientierten Antennenelementen nicht alle Antennenelementen auf dieser Fensterscheibe angebracht sind.

2. Funkantennen-Anordnung nach Anspruch 1,
**dadurch gekennzeichnet, daß**
alle Antennenelemente derart bemessen sind, daß sie nicht über einen senkrechten Abstand, welcher nennenswert kleiner ist als eine halbe Freiraumwellenlänge, über die Fahrzeugkarosserie hinausragen.

3. Funkantennen-Anordnung nach Anspruch 2,
**dadurch gekennzeichnet, daß**
das Antennenelement (3) und das weitere Antennenelement (8) oder die weiteren Antennenelemente (8) in der Nähe der Grenzlinie (13) bzw. der Grenzlinien zweier oder mehrerer aufeinandertreffender erster (11) und angrenzender Teilflächen (12) der Fahrzeugkarosserie (5) angebracht sind.

4. Funkantennen-Anordnung nach Anspruch 3,
**dadurch gekennzeichnet, daß** die Grenzlinie (13) durch eine der Dachkanten gebildet ist.

5. Funkantennen-Anordnung nach Anspruch 4,
**dadurch gekennzeichnet, daß** die erste Teilfläche (11) durch die Dachfläche des Fahrzeugs gebildet ist.

6. Funkantennen-Anordnung nach Anspruch 5,
**dadurch gekennzeichnet, daß** das erste Antennenelement (3) und das oder die weiteren Antennenelemente (8) sämtlich auf der gleichen ersten Teilfläche (11) angebracht sind (Fig.1,2,3a,3b,4).

7. Funkantennen-Anordnung nach Anspruch 5,
**dadurch gekennzeichnet, daß**
das erste Antennenelement (3) auf der ersten Teilfläche (11) und das weitere Antennenelement (8) oder zumindest eins der weiteren Antennenelemente (8) auf einer angrenzenden Teilfläche (12) angebracht ist (Fig.5).

8. Funkantennen-Anordnung nach einem der Ansprüche 1 bis 3,
**dadurch gekennzeichnet, daß**
ein Netzwerk (4) vorhanden ist und das erste (3) und mindestens ein weiteres Antennenelement (8) über das Netzwerk (4) gespeist und mit der Antennenanschlußstelle (6) hochfrequent verbunden sind und das Netzwerk so ausgeführt ist, daß sich die erforderlichen Ströme nach Betrag und Phase auf dem ersten Antennenelement (3) und auf den weiteren durch das Netzwerk (4) gespeisten Antennenelementen (8) einstellen (Fig.1,2,4).

9. Funkantennen-Anordnung nach einem der Ansprüche 1 bis 3,
**dadurch gekennzeichnet, daß**
nur das erste Antennenelement (3) über das Netzwerk (4) mit der Antennenanschlußstelle (6) verbunden ist und die weiteren Antennenelemente (8) strahlungserregt sind, derart, daß die erforderlichen Ströme nach Betrag und Phase auf dem weiteren Antennenelement oder den weiteren Antennenelementen (8) durch Strahlungskopplung und durch geeignete Wahl der Länge der weiteren Antennenelemente (8) und/oder durch eine geeignete Beschaltung im Fußpunkt eingestellt sind (Fig.3a,3b,5,6).

10. Funkantennen-Anordnung nach einem der Ansprüche 8 oder 9,
**dadurch gekennzeichnet, daß**
die erste Teilfläche (11) durch die Fahrzeugheckscheibe (1) gebildet ist und daß das erste Antennenelement (3) und sämtliche weiteren Antennenelemente (8) auf dieser Fahrzeugheckscheibe (1) angebracht sind (Fig.7,8,9,10a,10b,11a,11b).

11. Funkantennen-Anordnung nach Anspruch 10,
**dadurch gekennzeichnet, daß**
das Netzwerk (4) auf der Innenseite der Fahrzeugscheibe (1) angebracht ist (Fig.7).

12. Funkantennen-Anordnung nach Anspruch 10,
**dadurch gekennzeichnet, daß**
das Netzwerk (4) auf der Außenseite der Fahrzeugscheibe (1) angebracht ist (Fig.8).

13. Funkantennen-Anordnung nach einem der Ansprüche 10, 11 oder 12,
**dadurch gekennzeichnet, daß**
auf der Scheibenfläche innen oder außen ein für die Frequenzen des Funkdienstes weitgehend undurchlässiger flächiger Schirm (29) zur Verminderung der elektromagnetischen Felder im Fahrzeuginnenraum aufgedampft oder aufgedruckt ist, der optisch transparent ist (Fig.8).

14. Funkantennen-Anordnung nach einem der Ansprüche 10, 11 oder 12,
**dadurch gekennzeichnet, daß**
der für die Frequenzen des Funkdienstes weitgehend undurchlässige flächige Schirm (29) aus radialen und konzentrischen aufgedruckten Leitern (20) besteht (Fig.9).

15. Funkantennen-Anordnung nach einem der Ansprüche 13 oder 14,
**dadurch gekennzeichnet, daß**
zusätzlich zu Strukturen des flächigen Schirms (29) andere Antennenstrukturen (30), z.B. für Scheibenantennen für andere Funkdienste, auf der Scheibe angebracht sind und der für die Frequenzen des Funkdienstes im Dezimeterwellenbereich weitgehend undurchlässige flächige Schirm (29) zum Teil auch aus diesen Antennenstrukturen (30) besteht und diese Antennenstrukturen (30) für die Frequenzen des Funkdienstes im Dezimeterwellenbereich der Funkantennen-Anordnung selektiv mit den Strukturen des flächigen Schirms (29) hochfrequent niederohmig verkoppelt sind.

16. Funkantennen-Anordnung nach Anspruch 10,
**dadurch gekennzeichnet, da**ß
das erste Antennenelement (3) im wesentlichen normal zur Scheibenoberfläche (1) auf der Scheibe angeordnet ist und das bzw. die weiteren Antennenelemente (8) entlang der Scheibenoberfäche oder zwischen den beiden Scheiben einer Verbundglasscheibe angebracht ist bzw. sind (Fig.10a,10b).

17. Funkantennen-Anordnung nach Anspruch 10,
**dadurch gekennzeichnet, daß**
sowohl das erste Antennenelement (3) als auch das bzw. die weiteren Antennenelemente (8) entlang der Scheibenoberfäche oder zwischen den beiden Scheiben einer Verbundglasscheibe angebracht sind (Fig.13).

18. Funkantennen-Anordnung nach Anspruch 17,
**dadurch gekennzeichnet, daß**
im Bereich der Strukturen für das erste Antennenelement (3) und für das bzw. für die weiteren Antennenelemente (8) eine Kavität (31) mit elektrisch leitender Berandung, deren Öffnung zur Glasscheibe weist und auf das Innere der Scheibe aufgesetzt und ihre Berandung hochfrequent leitend mit der metallischen Karosserie (5) und gegebenenfalls auch mit dem flächigen Schirm (29) auf der Scheibe (1) verbunden ist (Fig.12,13).

19. Funkantennen-Anordnung nach Anspruch 18,
**dadurch gekennzeichnet, daß**
zwischen der leitenden Rückwand der Kavität (31) und der Glasscheibe als Monopole ausgeführte Antennenelemente angebracht sind, wobei die Rückwand der Kavität mit dem gegebenenfalls auf ihr angebrachten Netzwerk (4) in Streifenleitungstechnik als elektrisches Gegengewicht dient (Fig.12).

20. Funkantennen-Anordnung nach Anspruch 19,
**dadurch gekennzeichnet, daß**
die Monopole zur Verkürzung ihrer Bauform als kapazitiv belastete und gegebenfalls mit Verlängerungsspulen versehene Antennenelemente ausgeführt sind (Fig.12).

21. Funkantennen-Anordnung nach einem der Ansprüche 18, 19 oder 20,
**dadurch gekennzeichnet, daß**
die Kavität (31) eine lichte Höhe von mindestens 1/20 der Freiraumwellenlänge aufweist.

22. Funkantennen-Anordnung nach einem der Ansprüche 1 bis 3,
**dadurch gekennzeichnet, daß**
die Antennenelemente auf der Waagrechten eines Kotflügels angebracht sind und die Grenzlinie (13) durch eine der Kotflügelkanten gebildet ist.

23. Funkantennen-Anordnung nach einem der Ansprüche 1 bis 22,
**dadurch gekennzeichnet, daß**
die Funkantennen-Anordnung für mehrere Funksysteme im Dezimeterwellenbereich mit relativ schmalbandigen Frequenzbereichen unterschiedlicher Frequenzen ausgelegt ist und die Antennenelemente (3) bzw. (8) sowie ggfs. das Netzwerk (4) und die übrigen frequenzabhängigen Teile der Funkantennen-Anordnung mehrfrequent gestaltet sind.

24. Funkantennen-Anordnung nach Anspruch 23,
**adurch gekennzeichnet, daß**
zur Abdeckung der verschiedenen Frequenzbereiche auch gesonderte - oder nur gesonderte Antennenelemente (3) bzw. (8) verwendet sind.

25. Funkantennen-Anordnung nach einem der Ansprüche 1 bis 24,
**dadurch gekennzeichnet, daß**
in den Antennenelementen (3) bzw. (8) Anschlußtore gebildet sind, deren komplexe Gesamtmatrix zur Beschreibung der Zusammenhänge zwischen den elektrischen Größen an diesen Anschlußtoren (27) des Netzwerks (4) betrags-und phasenmäßig ermittelt ist und deren Erregung z.B. im Empfangsfall durch eine horizontal einfallende vertikal polarisierte Empfangswelle für alle Azimutalwinkel nach Betrag und Phase zueinander erfaßt ist, so daß die Parameter zur Beschreibung der elektrischen Größen an den Anschlußtoren (27), bezogen auf die einfallende Empfangswelle für alle Azimutwinkel bekannt sind und durch Variationsrechnung im Sinne der Lösung der Aufgabe der Erfindung günstige Amplituden-und Phasenwerte für die Ansteuerung der Matrix ermittelt sind und diese Werte durch Beschaltung mit dem Netzwerk (4) und/oder ggfs. durch Beschaltung der Tore mit Blindwiderständen (14) in der Gruppenantenne eingestellt sind.

26. Funkantennen-Anordnung nach einem der Ansprüche 1 bis 25,
**dadurch gekennzeichnet, daß**
das Netzwerk (4) derart gestaltet ist, daß mit Hilfe elektronischer Schalter, welche durch eine Antennendiversityeinrichtung angesteuert sind, im Empfangsfall die Signale der Antennenelemente (3) bzw. (8) in unterschiedlicher Kombination für die Bildung von Antennendiversitysignalen zur Weiterleitung zum Empfänger verwendet sind.

## Claims

1. A radio antenna arrangement for vehicles for radio connection to terrestrial radio stations in the microwave frequency range, especially above 600 MHz, with a first antenna element with the character of an electrical monopole or dipole with substantially vertical polarisation portion, which is disposed on a first partial surface of a vehicle body of in each case, substantially homogenous material, the azimuthal polydirectional characteristic of which is substantially disturbed by the surrounding vehicle body, wherein in addition to the first antenna element (3), at least one further antenna element (8) with monopolar or dipolar character is available and each further antenna element is disposed either on the first (11) or a further partial surface (12) and with regard to the antenna connection point (6) the antenna elements together form a group antenna, of which at least one is fed and the other, or others, is/are either fed or radiation-coupled and the group antenna is configured in such a way that suitable relationships are set between the currents on the individual antenna elements according to amount and phase and the internal clearance (9) between two adjacent antenna elements is selected to be smaller than a free space wavelength , wherein in the case of antenna elements orientated normal to a vehicle window pane, not all antenna elements are disposed on this window pane.

2. A radio antenna arrangement according to claim 1,
characterised in that the dimensions of all antenna elements are such that they do not project above the vehicle bodywork by more than a vertical distance which is considerably smaller than half a free space wavelength.

3. A radio antenna arrangement according to claim 2,
characterised in that the antenna element (3) and the further antenna element or elements (8) are disposed close to the border line or lines (13) of two or more adjoining first (11) and adjacent partial surfaces (12) of the vehicle bodywork (5).

4. A radio antenna arrangement according to claim 3,
characterised in that the border line (13) is formed by one of the roof edges.

5. A radio antenna arrangement according to claim 4,
characterised in that the first partial surface (11) is formed by the roof surface of the vehicle.

6. A radio antenna arrangement according to claim 5,
characterised in that the first antenna element (3) and the other antenna element or elements (8) are all disposed on the same first partial surface (11) (Fig. 1, 2, 3a, 3b, 4).

7. A radio antenna arrangement according to claim 5,
characterised in that the first antenna element (3) is disposed on the first partial surface (11) and the further antenna element (8) or at least one of the further antenna elements (8) is disposed on an adjacent partial surface (12) (Fig. 5).

8. A radio antenna arrangement according to one of claims 1 to 3, characterised in that a network (4) is available and the first (3) and at least one further antenna element (8) are fed by the network (4) and are connected at high-frequency to the antenna connection point (6) and that the network is configured so that the necessary currents are set according to amount and phase at the first antenna element (3) and on the further antenna elements (8) fed by the network (4) (Fig. 1, 2, 4).

9. A radio antenna arrangement according to one of claims 1 to 3, characterised in that only the first antenna element (3) is connected to the antenna connection point (6) via the network (4) and the further antenna elements (8) are radiation-coupled in such a way that the necessary currents are set according to amount and phase on the further antenna element or elements (8) by radiation coupling and by suitable selection of the length of the further antenna elements (8) and/or by suitable wiring in the base (Fig. 3a, 3b, 5, 6).

10. A radio antenna arrangement according to one of claims 8 or 9, characterised in that the first partial surface (11) is formed by the vehicle's rear pane (1) and that the first antenna element (3) and all further antenna elements (8) are disposed on this vehicle rear pane (1) (Fig, 7, 8, 9, 10a, 10b, 11a, 11b).

11. A radio antenna arrangement according to claim 10,
characterised in that the network (4) is disposed on the inside of the vehicle pane (1) (Fig. 7).

12. A radio antenna arrangement according to claim 10,
characterised in that the network (4) is disposed on the outside of the vehicle pane (1) (Fig. 8).

13. A radio antenna arrangement according to one of claims 10, 11 or 12, characterised in that an optically-transparent laminar screen (29), which is largely impermeable to the frequencies of the radio service, is coated or printed onto the surface of the pane, inside or outside, to reduce the electromagnetic fields in the vehicle interior (Fig. 8).

14. A radio antenna arrangement according to one of claims 10, 11 or 12, characterised in that the laminar screen (29), which is largely impermeable to the frequencies of the radio service, comprises radially and concentrically-printed conductors (20) (Fig. 9).

15. A radio antenna arrangement according to one of claims 13 or 14, characterised in that in addition to the structure of the laminar screen (29), other antenna structures (30) are disposed on the pane e.g. for disc antennae for other radio services and the laminar screen (29), which is largely impermeable to the frequencies of the radio service in the microwave range, also partially comprises these antenna structures (30) and these antenna structures (30) for the frequencies of the radio service in the microwave range of the radio antenna arrangement are selectively coupled, at high frequency and low impedance, with the structures of the laminar screen (29).

16. A radio antenna arrangement according to claim 10,
characterised in that the first antenna element (3) is disposed on the pane substantially normally to the pane surface (1) and that the further antenna element or elements (8) is/are disposed along the pane surface or between the two layers of a laminated glass pane (Fig. 10a, 10b).

17. A radio antenna arrangement according to claim 10,
characterised in that both the first antenna element (3) and the further antenna element or elements (8) are disposed along the pane surface or between the two layers of a laminated glass pane (Fig. 13).

18. A radio antenna arrangement according to claim 17,
characterised in that a cavity (31) with an electrically-conductive edge is disposed in the inside of the pane in the area of the structures for the first antenna element (3) and for the other antenna element or elements (8), the opening of this cavity facing the glass pane, and the edge is conductively connected at high-frequency with the metallic bodywork (5) and optionally also with the laminar screen (29) on the pane (1) (Fig. 12, 13).

19. A radio antenna arrangement according to claim 18,
characterised in that antenna elements, configured as monopoles, are disposed between the conductive rear wall of the cavity (31) and the glass pane, wherein the rear wall of the cavity, and the strip line network (4) which is optionally disposed thereon, serves as an electrical counterweight (Fig. 12).

20. A radio antenna arrangement according to claim 19,
characterised in that the monopoles are configured as capacitatively-loaded antenna elements, optionally provided with lengthening coils, in order to shorten their structural shape (Fig. 12).

21. A radio antenna arrangement according to claim 18, 19 or 20, characterised in that the cavity (31) has an internal height of at least 1/20 of the free space wavelength.

22. A radio antenna arrangement according to one of claims 1 to 3, characterised in that the antenna elements are disposed on the horizontal line of a wing and the border line (13) is formed by one of the edges of the wing.

23. A radio antenna arrangement according to one of claims 1 to 22, characterised in that the radio antenna arrangement is configured for a plurality of radio systems in the microwave range with relatively narrow-band frequency ranges of different frequencies and the antenna elements (3) or (8) and optionally the network (4) and the remaining frequency-dependent parts of the radio antenna arrangement are multifrequency-configured.

24. A radio antenna arrangement according to claim 23,
characterised in that separate antenna elements (3) or (8) are also used - or only used - to cover the various frequency ranges.

25. A radio antenna arrangement according to one of claims 1 to 24, characterised in that connection gates are formed in the antenna elements (3) or (8), the complex total matrix of which is determined according to amount and phase in order to describe the connections between the electrical magnitudes at these connection gates (27) of the network (4), the excitation of which, e.g. in the event of reception, being detected by a horizontally-incident vertical polarised reception wave for all azimuthal angles according to amount and phase to one another, so that the parameters for description of the electrical magnitudes at the connection gates (27), based on the incident reception wave for all azimuthal angles, are known and by variation calculation in the sense of solving the object of the invention, favourable amplitude and phase values for control of the matrix are detected and these values are set by wiring to the network (4) and/or optionally by wiring the gates to reactances (14) in the group antenna.

26. A radio antenna arrangement according to one of claims 1 to 25, characterised in that the network (4) is configured so that, with the help of electronic switches which are controlled by an antenna diversity apparatus, on reception the signals of the antenna elements (3) or (8) are used in various combinations to form antenna diversity signals for forwarding to the receiver.

## Revendications

1. Dispositif d'antennes radio de véhicules pour des liaisons radio avec des stations radio terrestres dans la plage fréquentielle de la bande d'ondes décimétriques, notamment au-dessus de 600 MHz, comprenant un premier élément d'antenne qui a le caractère d'un monopôle ou d'un dipôle électrique ayant une composante de polarisation globalement verticale et qui est agencé sur une première surface partielle en un matériau à chaque fois globalement homogène d'une carrosserie de véhicule, matériau dont la caractéristique omnidirectionnelle azimutale est très perturbée par la carrosserie de véhicule l'entourant, dans lequel il est prévu en plus du premier élément d'antenne (3) au moins un autre élément d'antenne (8) ayant un caractère de monopôle ou de dipôle, chaque autre élément d'antenne étant agencé soit sur la première surface partielle (11) soit sur une autre surface partielle (12), les éléments d'antenne formant ensemble par rapport au point de connexion d'antenne (6) une antenne en réseau dont au moins un élément est alimenté et l'autre ou les autres sont soit alimentés, soit passifs et l'antenne en réseau est conçue de telle sorte que des rapports appropriés quant à l'amplitude et à la phase s'installent entre les courants sur les éléments d'antenne individuels et que l'écartement (9) entre deux éléments d'antenne voisins est choisi inférieur à une longueur d'onde d'espace libre, sachant que, dans le cas d'éléments d'antenne orientés selon la normale à une vitre du véhicule, tous les éléments d'antenne ne sont pas agencés sur cette vitre.

2. Dispositif d'antennes radio selon la revendication 1,
caractérisé en ce que tous les éléments d'antenne sont dimensionnés de telle sorte qu'ils ne dépassent pas de la carrosserie de véhicule d'une distance perpendiculaire qui est nettement plus petite qu'une demi-longueur d'onde d'espace libre.

3. Dispositif d'antennes radio selon la revendication 2,
caractérisé en ce que l'élément d'antenne (3) et l'autre élément d'antenne (8) ou les autres éléments d'antenne (8) sont agencés à proximité de la ligne limite (13) ou des lignes limites entre deux ou plusieurs première surface partielle (11) et surface partielle adjacente (12), se rencontrant, de la carrosserie de véhicule (5).

4. Dispositif d'antennes radio selon la revendication 3,
caractérisé en ce que la ligne limite (3) est formée par l'une des arêtes du toit.

5. Dispositif d'antennes radio selon la revendication 4,
caractérisé en ce que la première surface partielle (11) est formée par la surface de toit du véhicule.

6. Dispositif d'antennes radio selon la revendication 5,
caractérisé en ce que le premier élément d'antenne (3) et le ou les autres éléments d'antenne (8) sont tous agencés sur la même première surface partielle (il) (Figures 1, 2, 3a, 3b, 4).

7. Dispositif d'antennes radio selon la revendication 5,
caractérisé en ce que le premier élément d'antenne (3) est agencé sur la première surface partielle (11) et l'autre élément d'antenne (8) ou au moins l'un des autres éléments d'antenne (8) est agencé sur une surface partielle adjacente (12) (Figure 5).

8. Dispositif d'antennes radio selon l'une des revendications 1 à 3,
caractérisé en ce qu'il existe un réseau (4), en ce que le premier élément d'antenne (3) et au moins un autre élément d'antenne (8) sont alimentés par l'intermédiaire du réseau (4) et sont reliés en haute fréquence au point de connexion d'antenne (6) et en ce que le réseau est conçu de telle sorte que les courants nécessaires en amplitude et en phase s'installent sur le premier élément d'antenne (3) et sur les autres éléments d'antenne (8) alimentés par le réseau (4) (Figures 1, 2, 4).

9. Dispositif d'antennes radio selon l'une des revendications 1 à 3,
caractérisé en ce que seul le premier élément d'antenne (3) est relié par l'intermédiaire du réseau (4) au point de connexion d'antenne (6) et en ce que les autres éléments d'antenne (8) sont passifs de telle sorte que les courants en amplitude et en phase sur l'autre ou les autres éléments d'antenne (8) sont réglés par un couplage de rayonnement et par un choix approprié de la longueur de l'autre ou des autres éléments d'antenne (8) et/ou par un branchement approprié à la base (Figures 3a, 3b, 5, 6).

10. Dispositif d'antennes radio selon l'une des revendications 8 ou 9,
caractérisé en ce que la première surface partielle (11) est formée par la lunette arrière de véhicule (1) et en ce que le premier élément d'antenne (3) et tous les autres éléments d'antenne (8) sont agencés sur cette lunette arrière de véhicule (1) (Figures 7, 8, 9, 10a, 10b, 11a, 11b).

11. Dispositif d'antennes radio selon la revendication 10,
caractérisé en ce que le réseau (4) est agencé sur le côté intérieur de la vitre de véhicule (1) (Figure 7).

12. Dispositif d'antennes radio selon la revendication 10,
caractérisé en ce que le réseau (4) est agencé sur le côté extérieur de la vitre de véhicule (1) (Figure 8).

13. Dispositif d'antennes radio selon l'une des revendications 10, 11 ou 12,
caractérisé en ce qu'un écran (29) plat, largement opaque aux fréquences du service radio et transparent optiquement est métallisé sous vide ou imprimé sur la surface de vitre à l'intérieur ou à l'extérieur afin de réduire les champs électromagnétiques à l'intérieur du véhicule (Figure 8).

14. Dispositif d'antennes radio selon l'une des revendications 10, 11 ou 12,
caractérisé en ce que l'écran (29) plat largement opaque aux fréquences du service radio est constitué de conducteurs (20) imprimés radiaux et concentriques (Figure 9).

15. Dispositif d'antennes radio selon l'une des revendications 13 ou 14,
caractérisé en ce que, en plus des structures de l'écran (29) plat, d'autres structures d'antennes (30), par exemple des antennes de vitre pour d'autres services radio, sont agencées sur la vitre, en ce que l'écran (29) plat largement opaque aux fréquences du service radio dans la bande d'ondes décimétriques est aussi constitué en partie de ces structures d'antennes (30) et en ce que ces structures d'antennes (30) sont couplées en haute fréquence et à basse impédance aux structures de l'écran plat (29) avec une sélection sur les fréquences du service radio dans la bande d'ondes décimétriques.

16. Dispositif d'antennes radio selon la revendication 10,
caractérisé en ce que le premier élément d'antenne (3) est agencé sensiblement selon la normale à la surface de vitre (1) sur la vitre et en ce que le ou les autres éléments d'antenne (8) sont agencés le long de la surface de vitre ou entre les deux vitres d'une vitre en verre feuilleté (Figures 10a, 10b).

17. Dispositif d'antennes radio selon la revendication 10,
caractérisé en ce que aussi bien le premier élément d'antenne (3) que le ou les autres éléments d'antenne (8) sont agencés le long de la surface de vitre ou entre les deux vitres d'une vitre en verre feuilleté (Figure 13).

18. Dispositif d'antennes radio selon la revendication 17,
caractérisé en ce que, dans la zone des structures pour le premier élément d'antenne (3) et pour le ou les autres éléments d'antenne (8), il est prévu une cavité (31) qui a un bord électriquement conducteur, dont l'ouverture est dirigée vers la vitre, qui est placée sur l'intérieur de la vitre et dont le bord est relié de façon à conduire les hautes fréquences à la carrosserie métallique (5) et éventuellement aussi à l'écran plat (29) sur la vitre (1) (Figures 12, 13).

19. Dispositif d'antennes radio selon la revendication 18,
caractérisé en ce qu'il est prévu, entre la paroi arrière électriquement conductrice de la cavité (31) et la vitre, des éléments d'antenne mis en oeuvre sous forme de monopôles, la paroi arrière de la cavité avec le réseau (4) éventuellement agencé sur celle-ci selon la technique des conducteurs en bandes servant alors de contrepoids électrique (Figure 12).

20. Dispositif d'antennes radio selon la revendication 19,
caractérisé en ce que les monopôles sont conçus pour réduire leur forme de construction comme des éléments d'antenne chargés de façon capacitive et éventuellement munis de bobines de prolongement (Figure 12).

21. Dispositif d'antennes radio selon l'une des revendications 18, 19 ou 20,
caractérisé en ce que la cavité (31) a une hauteur libre d'au moins 1/20 de la longueur d'onde d'espace libre.

22. Dispositif d'antennes radio selon l'une des revendications 1 à 3,
caractérisé en ce que les éléments d'antenne sont agencés sur l'horizontale d'une aile de véhicule et en ce que la ligne limite (13) est formée par l'une des arêtes de l'aile de véhicule.

23. Dispositif d'antennes radio selon l'une des revendications 1 à 22,
caractérisé en ce que le dispositif d'antennes radio est conçu pour plusieurs systèmes radio dans la bande d'ondes décimétriques avec des plages fréquentielles à bande relativement étroite et de fréquences différentes et en ce que les éléments d'antenne (3) ou (8) ainsi que le réseau (4) le cas échéant et les autres parties du dispositif d'antennes radio qui dépendent de la fréquence sont conçus en multifréquence.

24. Dispositif d'antennes radio selon la revendication 23,
caractérisé en ce que, pour couvrir les différentes plages fréquentielles, on utilise aussi ou seulement des éléments d'antenne (3) ou (8) spéciaux.

25. Dispositif d'antennes radio selon l'une des revendications 1 à 24,
caractérisé en ce qu'il est formé dans les éléments d'antenne (3) ou (8) des portes de connexion dont la matrice globale complexe est déterminée en amplitude et en phase pour décrire les relations entre les grandeurs électriques à ces portes de connexion (27) du réseau (4) et dont l'excitation par exemple en cas de réception par une onde de réception polarisée verticalement et arrivant horizontalement est détectée pour tous les angles d'azimut de telle sorte que les paramètres de description des grandeurs électriques aux portes de connexion (27), rapportés à l'onde de réception incidente, sont connus pour tous les angles d'azimut, que des valeurs d'amplitude et de phase intéressantes dans le sens de la résolution du problème de l'invention sont déterminées par un calcul de variation pour la commande de la matrice et que ces valeurs sont réglées dans l'antenne en réseau par un branchement avec le réseau (4) et/ou éventuellement par un branchement des portes à des réactances (14).

26. Dispositif d'antennes radio selon l'une des revendications 1 à 25,
caractérisé en ce que le réseau (4) est conçu de telle sorte que, à l'aide d'interrupteurs électroniques qui sont commandés par un dispositif à diversité d'antenne, en cas de réception, les signaux des éléments d'antenne (3) ou (8) sont utilisés selon différentes combinaisons pour la formation de signaux de diversité d'antenne en vue de la retransmission au récepteur.
